# FASCICULE DE BREVET EUROPEEN

(11) **EP 2 192 042 B1**
(45) Date de publication et mention de la délivrance du brevet: **11.06.2014**
(21) Numéro de dépôt: 09306141.4
(22) Date de dépôt: 26.11.2009
(51) Int. Cl.: B65B 7/28, B65B 31/02, B65B 43/50, B65B 43/54

(54) **Procédé et dispositif de remplissage d'une pluralité de flacons destinés à recevoir une dose déterminée d'un produit**
Verfahren und Vorrichtung zum Füllen einer Vielzahl von Fläschchen, in die eine bestimmte Dosis eines Produkts eingefüllt werden soll
Method and device for filling several vials intended to receive a specified dose of a product

(30) Priorité: 28.11.2008 FR 0858114
(43) Date de publication de la demande: 02.06.2010
(73) Titulaire: Eskiss Packaging, 03800 Saint Bonnet De Rochefort (FR)
(72) Inventeur: Palusci, Victor, 03800 Saint-Bonnet-de-Rochefort (FR)
(74) Mandataire: Thivillier, Patrick

(56) Documents cités:
- WO-A1-2007/148675
- FR-A- 1 196 463
- FR-A- 2 909 975
- US-A- 2 353 985
- US-A- 3 022 619
- US-A- 3 292 342

## Description

L'invention se rattache au secteur technique du remplissage des récipients destinés à recevoir une dose déterminée d'un produit liquide ou solide.

Plus particulièrement, l'invention concerne le remplissage des récipients du type de ceux décrits dans la demande de brevet FR 2 909 975 A1. Selon l'enseignement de ce brevet, le récipient se présente sous forme d'un flacon fermé par un bouchon qui présente des agencements aptes à permettre, dans une position, le remplissage en liquide du flacon au-travers d'une ouverture du bouchon, puis, dans une autre position, la fermeture étanche et définitive de ladite ouverture.

Le bouchon délimite un chambrage interne en communication avec l'ouverture du flacon et avec l'extérieur, par au moins un orifice.

Le bouchon présente, en outre, des agencements permettant de le maintenir préclipé par rapport au flacon, dans une position dite de remplissage selon laquelle l'orifice est en communication avec l'extérieur, puis une autre position de fermeture étanche, selon laquelle le bouchon est enfoncé jusqu'à une position de butée dans le flacon correspondant à une obturation de l'orifice. Cette dernière position est obtenue après remplissage du flacon par le produit considéré, liquide ou solide.

L'extrémité du bouchon, qui apparaît en débordement du flacon, après fermeture étanche de ce dernier, présente des agencements de sécabilité, par exemple sous un effort exercé par le pouce du consommateur.

Cette solution et cette conception du récipient présentent des avantages importants par rapport aux produits existants, généralement sous forme d'ampoules en verre ou de flacons dont l'une des extrémités est fermée par un opercule.

Le remplissage des flacons, du type de ceux définis dans la demande de brevet précitée FR 2 909 975 A1, connus sous la marque déposée « UNICADOSE® » s'effectue selon la technique du vide.
Dans ce but, d'une manière parfaitement connue pour un homme du métier, les flacons UNICADOSE sont conditionnés et rangés dans des plaques connues sous le nom de « cristallisoirs ». Ces cristallisoirs, généralement carrés ou rectangulaires, présentent une pluralité d'empreintes dans lesquelles sont positionnés et maintenus, par des formes coniques complémentaires, les flacons. A titre indicatif, nullement limitatif, ces cristallisoirs peuvent recevoir 200 flacons, voire plus. Comme indiqué, pour le remplissage, les flacons sont équipés de bouchons qui sont préclipés, sans être totalement enfoncés, pour que les orifices que présente chacun desdits bouchons, soient en communication avec l'extérieur.
Après remplissage du liquide par exemple, on utilise une machine présentant une cuve à vide, ouverte à la partie supérieure et équipée d'un couvercle pivotant, conformé pour recevoir le ou les cristallisoirs pré-équipés des flacons, dans les conditions indiqués.
Après retournement du couvercle, les différents flacons, au niveau de leur bouchon, baignent dans le liquide. Il convient ensuite de faire le vide dans la cuve, afin d'évacuer l'air contenu dans les flacons, de sorte que, après avoir supprimé le vide, c'est-à-dire lorsqu'on permet à l'air de remonter dans la cuve, les flacons aspirent le liquide par les orifices des bouchons. Le cristallisoir est ensuite retourné pour diriger l'ensemble des flacons, ainsi remplis, vers un poste pour l'enfoncement de la totalité des bouchons dans les flacons.

Cette solution ne peut, toutefois, être considérée comme totalement satisfaisante étant donné qu'au moment du remplissage, les différents flacons trempent dans le liquide nécessitant des opérations de lavage, séchage, pressurisation, stérilisation,...

Le document FR 1 196 463 décrit un appareil pour fermer un nombre quelconque de petits flacons placés dans une chambre à vide poussé. Les flacons peuvent être bouchés immédiatement après avoir reçu leur dose de produit. Ils sont ensuite introduits dans l'appareil qui enlève les bouchons à l'intérieur de la chambre à vide et permet l'évacuation de l'air. Une autre solution de ce type ressort de l'enseignement du document US 3.392.342 qui décrit un dispositif de bouchage sous vide de flacons.

Ces deux documents ne décrivent pas de moyens permettant le remplissage des flacons en relation avec l'opération de bouchage desdits flacons.

Le problème que se propose de résoudre l'invention est de remplir, simultanément, une pluralité de flacons, notamment du type de ceux définis dans la demande de brevet FR 2 909 975 A1, plus par la technique du vide nécessitant de plonger les différents flacons dans le liquide par exemple, mais par une autre technique ne nécessitant plus les opérations de lavage, séchage, etc..., tout en ayant pour objectif d'augmenter les cadences de remplissage.

Pour résoudre un tel problème, dans le cas où les bouchons des flacons ne présentent pas d'orifices, il a été conçu et mis au point un procédé conforme aux caractéristiques de la revendication 1.

Le procédé de remplissage selon l'invention trouve une application particulièrement avantageuse pour des flacons du type de ceux décrits dans le document FR 2 909 975 A1 qui concerne un flacon équipé d'un bouchon prééquipé et dont une partie présente un orifice en communication avec l'extérieur, le bouchon n'étant pas totalement enfoncé dans le flacon.

Dans ce cas, le procédé de remplissage est conforme aux caractéristiques de la revendication 2.

Avantageusement, après remplissage, on rabaisse l'enceinte, on crée le vide et on injecte un gaz neutre, puis on exerce l'effort de poussée sur le tiroir pour cliper les bouchons.

Pour résoudre le problème posé d'améliorer les cadences de remplissage :
- on positionne la plaque, équipée de la pluralité de flacons avec les bouchons, sur un plateau tournant ;
- après une rotation du plateau, la plaque, équipée de la pluralité de flacons avec les bouchons, est positionnée sous l'enceinte recevant le tiroir ;
- on positionne le tiroir sur la plaque équipée de la pluralité de flacons avec les bouchons ;
- on envoie de l'air sous pression dans l'enceinte pour décliper les bouchons et les positionner dans les empreintes complémentaires du tiroir en y étant maintenus par création d'un vide d'air ;
- après une rotation du plateau, la plaque, équipée de la pluralité de flacons, sans les bouchons, est positionnée en regard d'un poste de remplissage d'un produit :
- simultanément à l'opération de remplissage, l'enceinte, avec le tiroir équipé des bouchons, est déplacée pour être en relation, dans un deuxième temps, avec la plaque équipée de la pluralité de flacons remplis du produit ;
- après remplissage des flacons et une nouvelle rotation du plateau, la plaque, équipée de la pluralité de flacons remplis du produit, est positionnée sous le tiroir équipé des bouchons ;
- on abaisse le tiroir pour exercer une force de pression, de manière à cliper l'ensemble des bouchons sur l'ensemble des flacons ;
- on retire l'enceinte et le tiroir ;
- on évacue la plaque équipée de la pluralité de flacons remplis du produit et fermés d'une manière étanche par les bouchons.

Sans pour cela sortir du cadre de l'invention, la plaque avec les flacons équipés des bouchons, peut être disposée sur un support déplaçable linéairement en regard des différents postes.

L'invention concerne également un dispositif pour le remplissage des flacons selon l'un quelconque des procédés, lequel dispositif est conforme aux caractéristiques de la revendication 5.

Selon d'autres caractéristiques, le tiroir est assujetti à un vérin pour être déplacé en hauteur.

Les empreintes du tiroir communiquent par des canaux avec une chambre que présente ledit tiroir pour faire le vide et créer l'effet d'aspiration.

Les moyens de remplissage sont constitués par des tubes plongeurs coopérant avec chaque flacon. Les tubes plongeurs sont engagés à l'intérieur du flacon jusqu'à, approximativement, le fond de ces derniers, puis remontés au fur et à mesure du remplissage par le produit.

Comme indiqué, avec ce procédé et ce dispositif, les différents flacons peuvent être remplis d'un produit liquide ou d'un produit solide, notamment en poudre.

L'invention est exposée ci-après plus en détail à l'aide des figures des dessins annexés dans lesquels :
- la figure 1 est une vue en perspective d'une forme de réalisation d'un flacon destiné à recevoir une dose déterminée d'un produit, et particulièrement adapté pour être rempli selon le procédé et le dispositif selon l'invention ;
- la figure 2 est une vue en perspective d'une plaque recevant une pluralité de flacons du type de ceux illustrés figure 1 et avant les opérations de remplissage ;
- les figures 3, 4, 5, 6 et 7 montrent, par de vues à caractère purement schématique, le principe du procédé de remplissage selon l'invention
- la figure 8 est une vue en plan, à caractère schématique, d'un exemple de réalisation d'une installation mettant en oeuvre le dispositif selon l'invention.

On rappelle, d'une manière connue, que le flacon (1) se présente sous forme d'un corps, généralement de forme cylindrique, et susceptible d'être réalisé dans différents matériaux, tels que le verre, le plastique, le polypropylène. Les dimensions du flacon sont variables en fonction du volume du produit que l'on souhaite distribuer et correspondent, généralement, à des normes en vigueur. Le flacon reçoit une dose déterminée d'un produit et est, le plus souvent usage unique.

L'ouverture (1a) du flacon (1) est fermée par un bouchon (2) qui présente une portée de centrage et de clipage (2a) en communication avec l'intérieur du flacon. Cette portée (2a) est raccordée, par l'intermédiaire d'une collerette d'appui (2b), à une extrémité sécable profilée (2c). La portée d'emmanchement (2a) présente un orifice (2a1) en communication avec l'extérieur.

Après fabrication, les flacons (1) sont livrés pré-équipés des bouchons (2) qui sont enfoncés sur une hauteur limitée, de sorte que l'orifice (2a1) est en communication avec l'extérieur. C'est dans cette position que les différents flacons sont positionnés, d'une manière parfaitement comme par un homme du métier, dans une plaque (3) connue sous le nom de cristallisoir, et présentant une pluralité d'ouvertures (3a) dans lesquelles sont introduits et maintenus, par des formes coniques et complémentaires, les différents flacons (1) (figure 2).

Le procédé de remplissage, selon l'invention, est illustré dans son principe aux figures 3 à 7 des dessins.

La plaque (3), équipée d'une pluralité de flacons (1) avec les bouchons (2) en position de remplissage, c'est-à-dire non totalement enfoncés dans lesdits flacons, est disposée sur un support (4) qui peut être constitué par un plateau, comme il sera indiqué dans la suite de la description.

La plaque (3), avec les flacons (1) recevant les bouchons (2), est disposée sous une enceinte (5) recevant, intérieurement, avec capacité de déplacement guidé en hauteur, d'une manière étanche, un tiroir (6) assujetti à un vérin (7), par exemple. Le tiroir (6) présente une pluralité d'empreintes (6a), en correspondance avec les différents bouchons (2), et dont les formes et dimensions sont complémentaires de celles desdits bouchons (2). Lorsque l'enceinte (5) est plaquée sur le support (4), l'intérieur de ladite enceinte est parfaitement étanche. Dans cette position, figure 3, la pluralité d'empreintes (6a) est disposée au-dessus et en alignement coaxial, avec la pluralité de bouchons correspondant (2). Le tiroir (6) présente une chambre (6b) reliée à un circuit d'alimentation en air comprimé, afin de faire le vide et créer une pression de l'ordre de 7 à 8 bars.

L'air sous pression passe par les différents orifices (2a1) des bouchons (2), et un cycle pression-depression a pour effet de les soumettre à une force dirigée de bas en haut avec, pour conséquence, de les décliper des flacons (1) et de les diriger dans les empreintes correspondantes (6a) des tiroirs (6). Simultanément, la chambre (6b) est mise sous vide pour créer une aspiration apte à maintenir les bouchons dans lesdites empreintes (6a) (figure 4).

Lorsque les bouchons (2) sont simplement enfoncés dans le flacon (1), sans être réellement pré-clipés, ces derniers peuvent ne pas présenter un orifices en communication avec l'extérieur étant donné que, dans ce cas, le simple fait de créer une aspiration est suffisant pour les maintenir dans les empreintes (6a) du tiroir (6).

Le vide étant maintenu dans la chambre (6b) du tiroir (6), l'enceinte (5) avec ledit tiroir (6) équipé des différents bouchons (2), sont escamotés temporairement pour libérer la plaque (3) équipée seulement de la pluralité de flacons (1) dont l'ouverture de remplissage (1a) n'est plus obturée par les bouchons (2). Il est alors possible de procéder au remplissage, d'une manière simultanée, de l'ensemble des flacons (1), du produit considéré (liquide ou solide) (figure 5).

Après remplissage de la totalité des flacons (1), ces derniers sont, à nouveau, positionnés dans l'enceinte (5). Il suffit, dans cette position (figure 6), d'exercer, au moyen du vérin (7), un effort de pression correspondant à un déplacement du tiroir (6) pour assurer, d'une manière concomitante, le clipage définitif des différents bouchons (2) dans les flacons (1) correspondants. Après avoir coupé le vide dans la chambre (6b) du tiroir (6), ce dernier peut être remonté.

Avantageusement, après remplissage de la totalité des flacons et avant avancement total des différents bouchons (2) dans lesdits flacons (1), l'enceinte (5) est rabaissée et plaquée, de manière étanche, sur le support (4). Dans cette position, on crée le vide à l'intérieur de ladite enceinte, on injecte un gaz neutre, azote par exemple, évitant de mettre des conservateurs.

Comme le montre la figure 7, après libération de l'enceinte (5), la plaque (3) est équipée des différents flacons (1), en position de fermeture totale et étanche des bouchons (2), les orifices (2a1) étant dans cette position à l'intérieur des flacons. A noter que les collerettes (2b) font, d'une part, office de butée dans les empreintes (6a) du tiroir (6) et, d'autre part, de butée par rapport la plaque (3) en position de fermeture étanche.

On a illustré, figure 8, un exemple d'installation mettant en oeuvre le dispositif de remplissage selon l'invention.

La plaque (3), équipée de la pluralité de flacons (1) avec les bouchons (2), qui ne sont pas totalement enfoncés, est positionnée sur un plateau tournant (8). Ce positionnement s'effectue d'une manière manuelle ou par tout moyen automatique. Après rotation du plateau (8), généralement de 90°, la plaque (3), équipée de la pluralité de flacons (1) avec les bouchons (2), est positionnée sous l'enceinte (5), équipée intérieurement du tiroir (6). L'air sous pression est envoyé dans la chambre (6b) pour décliner les bouchons (2), comme indiqué, et les positionner dans les empreintes complémentaires (6a) du tiroir (6), en étant maintenus par la création d'un vide d'air dans ladite chambre (6b).

Après une rotation du plateau (8), la plaque (3), équipée seulement de flacons (1), est positionnée en regard d'un poste de remplissage (9) d'un produit.

Simultanément à l'opération de remplissage, l'enceinte (5), avec le tiroir (6) équipé des bouchons (2), est déplacée après avoir effectué une rotation de 180°.

Après remplissage des flacons (1) et une nouvelle rotation de 90° du plateau (8), la plaque (3), équipée des flacons (1) remplis du produit, est positionnée sous le tiroir (6) équipés des bouchons (2), suite au déplacement précité de l'enceinte (5).

On baisse le vérin (7) pour déplacer le tiroir (6) et exercer la force de pression nécessaire à cliper l'ensemble des bouchons (2) sur l'ensemble des flacons (1). La plaque (3), équipée de la pluralité de flacons (1) remplis du produit et fermés d'une manière étanche par les bouchons (2), est évacuée en (10), par tout moyen connu et approprié.

Le poste de remplissage (9) peut être constitué par une pluralité de tubes plongeurs (9a) coopérant avec chaque flacon (1). Les tubes plongeurs sont engagés à l'intérieur des flacons jusqu'à sensiblement le fond de ces derniers, puis remontés au fur et à mesure du remplissage par le produit, notamment liquide.

Bien évidemment, les différents moyens d'étanchéité et autres nécessaires au bon fonctionnement, ne sont pas décrits et illustrés, car parfaitement connus pour un homme du métier.

De même, sans pour cela sortir du cadre de l'invention, l'enceinte (5) peut être conformée pour recevoir un ou plusieurs cristallisoirs, c'est-à-dire plusieurs ensembles constitués par une plaque (3) recevant une pluralité de flacons (1) pré-équipés des bouchons (2). Le plateau (8) peut, dans une autre forme de réalisation, être remplacé par un support déplaçable linéairement pour positionner les ensembles en regard des différents postes.

A titre indicatif, nullement limitatif, le procédé et le dispositif de remplissage selon l'invention peuvent être mis en oeuvre pour le remplissage de flacons de contenance de 1 ml, 2 ml, 3 ml, 5 ml, 7 ml, 10 ml, 15 ml, 20 ml, 25 ml.

Les avantages ressortent bien de la description, en particulier on souligne et on rappelle :
- le remplissage simultané d'une pluralité de flacons, du type de ceux décrits dans la demande de brevet FR 2 909 975 A1, en supprimant les opérations de lavage, séchage et autres ;
- la possibilité d'obtenir des cadences de production élevés ;
- l'utilisation de machines existantes ;
- la qualité des résultats obtenus ;
- la possibilité de remplir les flacons avec des liquides, des poudres, des granulées, des micro granules,

## Revendications

1. Procédé de remplissage d'une pluralité de flacons (1) destinés à recevoir une dose déterminée d'un produit, chaque flacon étant fermé par un bouchon (2), la pluralité de flacons (1) étant disposée, d'une manière ordonnée, dans une plaque (3) **caractérisé en ce que** :
- on dispose la plaque (3) équipée de la pluralité de flacons (1) dans une enceinte étanche (5) ;
- on crée un vide à l'intérieur de l'enceinte (5) pour décliper les bouchons (2) qui sont ensuite maintenus par aspiration dans des empreintes complémentaires (6a) d'un tiroir (6) monté à l'intérieur de l'enceinte (5) avec capacité de déplacement ;
- on escamote l'enceinte et le tiroir (6) avec les bouchons (2) pour donner libre accès aux différents flacons (1) ;
- on remplit les différents flacons du produit considéré ;
- on repositionne le tiroir (6) avec les bouchons (2) au-dessus des flacons (1) et on exerce un effort de poussée sur ledit tiroir (6) pour cliper les bouchons (2) dans lesdits flacons remplis du produit.

2. Procédé de remplissage d'une pluralité de flacons (1) destinés à recevoir une dose déterminée d'un produit, chaque flacon étant fermé par un bouchon (2), la pluralité de flacons (1) étant disposée, d'une manière ordonnée, dans une plaque (3) agencée de sorte qu'un orifice (2a1) que présente une partie (2a) du bouchon (2), soit en communication avec l'extérieur, le bouchon (2) n'étant pas totalement enfoncé dans le flacon (1), **caractérisé en ce que** :
- on dispose la plaque (3) équipée de la pluralité de flacons (1) dans une enceinte étanche (5) ;
- on envoie de l'air sous pression, à l'intérieur de l'enceinte (5), et des flacons au travers les orifices (2al) des bouchons (2) et on créé un phénomène de pression/dépression afin de décliper les bouchons et les diriger dans des empreintes complémentaires (6a) d'un tiroir (6) monté à l'intérieur de l'enceinte (5) avec capacité de déplacement, lesdits bouchons étant maintenus par aspiration dans lesdites empreintes ;
- on escamote l'enceinte et le tiroir (6) avec les bouchons (2) pour donner libre accès aux différents flacons (1) ;
- on remplit les différents flacons du produit considéré ;
- on repositionne le tiroir (6) avec les bouchons (2) au-dessus des flacons (1) et on exerce un effort de poussée sur ledit tiroir (6) pour cliper les bouchons (2) dans lesdits flacons remplis du produit.

3. Procédé selon l'une quelconque des revendications 1 et 2, **caractérisé en ce qu'**après remplissage des flacons, on rabaisse l'enceinte (5), on crée le vide et on injecte un gaz neutre, puis on exerce l'effort de poussée sur le tiroir pour cliper les bouchons.

4. Procédé selon l'une quelconque des revendications 1 à 3, selon lequel :
- on positionne la plaque (3), équipée de la pluralité de flacons (1), avec les bouchons (2) sur un support déplaçable (8) ;
- après déplacement du support (8), la plaque (3), équipée de la pluralité de flacons (1) avec les bouchons (2), est positionnée sous l'enceinte (5) recevant le tiroir (6) ;
- on positionne le tiroir (6) sur la plaque (3) équipée de la pluralité de flacons (1) avec les bouchons (2) ;
- on déclipe les bouchons (2) qui sont positionnés dans les empreintes complémentaires (6a) du tiroir (6) en y étant maintenus par aspiration ;
- après déplacement du support (8), la plaque (3), équipée de la pluralité de flacons (1) sans les bouchons (2), est positionnée en regard d'un poste (9) de remplissage d'un produit ;
- simultanément à l'opération de remplissage, l'enceinte (5) avec le tiroir équipé des bouchons (2), est déplacée pour être en relation, dans un deuxième temps, avec la plaque équipée de la pluralité de flacons remplis du produit ;
- après remplissage des flacons et un nouveau déplacement du support (8), la plaque (3), équipée de la pluralité de flacons (1) remplis du produit, est positionnée sous le tiroir (6) équipé des bouchons ;
- on abaisse le tiroir (6) pour exercer une force de pression, de manière à cliper l'ensemble des bouchons (2) sur l'ensemble des flacons (1) ;
- on retire l'enceinte (5) et le tiroir (6) ;
- on évacue la plaque (3) équipée de la pluralité de flacons (1) remplis du produit et fermés d'une manière étanche par les bouchons (2).

5. Dispositif de remplissage d'une pluralité de flacons (1) destinés à recevoir une dose déterminée d'un produit, chaque flacon (1) étant fermé par un bouchon (2), la pluralité de flacons (1) étant disposée, d'une manière ordonnée, dans une plaque (3) **caractérisé en ce qu'**il comprend :
- au moins une enceinte étanche (5) apte à recevoir au moins une plaque (3) équipée de la pluralité de flacons (1) avec les bouchons (2) ;
- au moins un tiroir (6) présentant une pluralité d'empreintes (6a) complémentaires de la forme des bouchons (2) et apte à coopérer avec la ou les plaques (3) équipées de la pluralité de flacons (1) avec les bouchons (2) ;
- des moyens aptes à envoyer de l'air sous pression dans l'enceinte et des moyens pour créer un vide dans l'enceinte pour créer un phénomène de pression-dépression pour décliper les bouchons ;
- des moyens aptes à assurer le maintien par aspiration des bouchons (2) dans les empreintes (6a) ;
- des moyens (9) de remplissage des flacons.

6. Dispositif selon la revendication 5, **caractérisé en ce que** le tiroir (6) est assujetti à un vérin (7).

7. Dispositif selon la revendication 5, **caractérisé en ce que** les empreintes (6a) du tiroir (6) communiquent par des canaux avec une chambre que présente ledit tiroir pour faire le vide et créer l'effet d'aspiration..

8. Dispositif selon la revendication 5, **caractérisé en ce que** les moyens de remplissage sont constitués par des tubes plongeurs coopérant avec chaque flacon.

9. Dispositif selon la revendication 5, **caractérisé en ce que** les tubes plongeurs sont engagés à l'intérieur des flacons (1) jusqu'à, approximativement, le fond de ces derniers, puis remontés au fur et à mesure du remplissage par le produit.

10. Dispositif selon la revendication 5, **caractérisé en ce que** le produit est un liquide.

11. Dispositif selon la revendication 5, **caractérisé en ce que** le produit est un solide, du type poudre, granulés, micro granules.

## Patentansprüche

1. Verfahren zum Füllen einer Vielzahl von Flakons (1), die dazu bestimmt sind, eine bestimmte Dosis eines Produkts aufzunehmen, wobei jeder Flakon mit einem Pfropfen (2) verschlossen und eine Platte (3) mit der Vielzahl von Flakons (1) geordnet bestückt wird, **dadurch gekennzeichnet, dass**:
- die mit der Vielzahl von Flacons (1) bestückte Platte (3) in eine dichte Kammer (5) gestellt wird;
- in der Kammer (5) ein Vakuum hergestellt wird, um die Pfropfen (2) zu entfernen, die danach durch Ansaugen in zusätzlichen Vertiefungen (6a) eines innerhalb der Kammer (5) herausziehbaren Einsatzes (6) in Position verschiebbar gehalten werden;
- die Kammer und der herausziehbare Einsatz (6) mit den Pfropfen (2) eingezogen werden, um somit freien Zugang zu den Flacons (1) zu erhalten;
- die einzelnen Flakons mit dem entsprechenden Produkt befüllt werden;
- der herausziehbare Einsatz (6) mit den Pfropfen (2) wieder über die Flakons (1) geschoben wird, wobei auf den Einsatz (6) eine Druckkraft ausgeübt wird, um die Pfropfen (2) auf den mit dem Produkt befüllten Flacons (1) festzuklemmen.

2. Verfahren zum Füllen einer Vielzahl von Flakons (1), die dazu bestimmt sind, eine bestimmte Dosis eines Produkts aufzunehmen, wobei jeder Flakon mit einem Pfropfen (2) verschlossen und eine Platte (3), mit der Vielzahl von Flakons (1) geordnet bestückt wird, wobei die Platte (3) so angeordnet ist, dass eine sich an dem Teil (2a) des Pfropfen (2) befindende Öffnung (2a1) Kontakt nach außen hat, wobei der Pfropfen (2) nicht ganz in den Flakon (1) gedrückt wird; **dadurch gekennzeichnet, dass**:
- man über die mit der Vielzahl von Flakons (1) bestückte Platte (3) in einer dichten Kammer (5) verfügt;
- Druckluft in das Innere der Kammer (5) und über die Öffnungen (2a1) in die Pfropfen (2) gelassen wird, sodass es zu einem Phänomen Überdruck/Unterdruck kommt, um die Pfropfen zu entfernen, und sie in die zusätzlichen Vertiefungen (6a) eines in der Kammer (5) angebrachten, herausziehbaren, verschiebbaren Einsatzes (6), wobei die besagten Pfropfen durch Ansaugen in den besagten Vertiefungen gehalten werden;
- die Kammer und der herausziehbare Einsatz (6) mit den Pfropfen (2) eingezogen werden, um somit freien Zugang zu den Flacons (1) zu erhalten;
- die einzelnen Flakons mit dem entsprechenden Produkt befüllt werden;
- der herausziehbare Einsatz (6) mit den Pfropfen (2) wieder über die Flakons (1) geschoben wird, wobei auf den Einsatz (6) eine Druckkraft ausgeübt wird, um die Pfropfen (2) auf den mit dem Produkt befüllten Flacons (1) festzuklemmen.

3. Verfahren gemäß einer der Ansprüche 1 und 2, **dadurch gekennzeichnet, dass** man nach dem Befüllen der Flakons die Kammer (5) wieder verschließt, ein Vakuum herstellt und ein neutrales Gas einspritzt und danach die Druckkraft auf den herausziehbaren Einsatz ausübt, um die Pfropfen festzuklemmen;

4. Verfahren gemäß einer der Ansprüche 1 und 3, gemäß dem:
- die mit der Vielzahl von Flakons (1) mit den Pfropfen (2) bestückte Platte (3) auf einer verschiebbare Halterung (8) platziert wird;
- nach dem Verschieben der Halterung (8) die mit der Vielzahl von Flakons (1) mit den Pfropfen (2) bestückte Platte (3) unter die Kammer (5) mit dem herausziehbaren Einsatz (6) gestellt wird;
- der herausziehbare Einsatz (6) auf der mit der Vielzahl von Flakons (1) mit den Pfropfen (2) bestückte Platte (3) positioniert wird;
- die in den zusätzlichen Vertiefungen (6a) des herausziehbaren Einsatzes (6) positionierten Pfropfen (2) entfernt und durch Ansaugen in den Vertiefungen (6a) gehalten werden;
- nach dem Verschieben der Halterung (8) die mit der Vielzahl von Flakons (1) ohne Pfropfen (2) bestückte Platte (3) neben einer Füllvorrichtung (9) positioniert wird;
- während des Befüllens die Kammer (5) mit dem herausziehbaren und mit den Pfropfen (2) bestückten Einsatz verschoben wird, um diese in einem zweiten Schritt mit der mit einer Vielzahl von mit dem Produkt befüllten Flakons bestückten Platte in Kontakt zu bringen;
- nach dem Befüllen der Flakons und einem erneuten Verschieben der Halterung (8) die mit der Vielzahl von mit dem Produkt befüllten Flakons (1) bestückte Platte (3) wieder unter dem herausziehbaren Einsatz (6), in dem sich die Pfropfen befinden, positioniert wird;
- der herausziehbare Einsatz (6) eingeschoben wird, um eine Druckkraft auszuüben, die es ermöglicht, alle Pfropfen (2) auf allen Flakons (1) festzuklemmen;
- die Kammer (5) und der herausziehbare Einsatz (6) entfernt werden;
- die mit der Vielzahl von mit dem Produkt gefüllten und mit den Pfropfen (2) dicht verschlossenen Flakons(1) bestückte Platte (3) entfernt wird.

5. Füllvorrichtung für eine Vielzahl von Flakons (1), die dazu bestimmt sind, eine bestimmte Dosis eines Produkts aufzunehmen, wobei jeder Flakon (1) mit einem Pfropfen (2) verschlossen und eine Platte (3) mit der Vielzahl von Flakons (1) geordnet bestückt wird, **dadurch gekennzeichnet, dass** diese Vorrichtung:
- mindestens eine dichte Kammer (5) umfasst, in der mindestens eine mit der Vielzahl von Flakons (1) mit den Pfropfen (2) bestückte Platte (3) untergebracht werden kann;
- mindestens einen herausziehbaren Einsatz (6) mit einer Vielzahl von an die Pfropfen (2) angepassten Vertiefungen (6a) umfasst, wobei gewährleistet sein muss, dass dieser Einsatz mit der oder den Platte(n) (3) kompatibel ist, die ihrerseits mit der Vielzahl von Flakons (1) mit den Pfropfen (2) bestückt ist/sind.
- eine Vorrichtung umfasst, die es erlaubt, Druckluft in die Kammer einzulassen, sowie eine Vorrichtung umfasst, die es ermöglicht, ein Phänomen von Überdruck/Unterdruck zu bewirken, um die Pfropfen zu entfernen;
- eine Vorrichtung umfasst, die es ermöglicht, durch Ansaugen die Pfropfen (2) in den Vertiefungen (6a) zu halten;
- ein Füllvorrichtung (9) des Flakons umfasst.

6. Vorrichtung gemäß dem Anspruch 5, **dadurch gekennzeichnet, dass** der herausziehbare Einsatz (6) an einem Zylinder (7) angebracht ist.

7. Vorrichtung gemäß dem Anspruch 5, **dadurch gekennzeichnet, dass** die Vertiefungen (6a) des herausziehbaren Einsatzes (6) über Kanäle mit einer Kammer, die der besagte Einsatz aufweist, miteinander verbunden sind, um ein Vakuum und somit den Ansaugeffekt herzustellen.

8. Vorrichtung gemäß dem Anspruch 5, **dadurch gekennzeichnet, dass** die Füllvorrichtung mit Tauchrohren ausgerüstet ist, die mit jedem Flakon zusammenwirken;

9. Vorrichtung gemäß dem Anspruch 5, **dadurch gekennzeichnet, dass** die Tauchrohre ins Innere der Flakons (1) so tief eingelassen werden bis sie fast den Boden der Flakons berühren und während des Befüllens mit dem Produkt nach und nach angehoben werden.

10. Vorrichtung gemäß dem Anspruch 5, **dadurch gekennzeichnet, dass** das Produkt eine Flüssigkeit ist.

11. Vorrichtung gemäß dem Anspruch 5, **dadurch gekennzeichnet, dass** das Produkt ein fester Stoff des Typs Pulver, Granulat, Mikrogranulat ist.

## Claims

1. A filling process for a multitude of vials (1) designed to receive a specified dose of a product with each vial closed by a stopper (2) with the multitude of vials (1) arranged in an orderly manner, in a plate (3) **characterised in that**:
- the plate (3) provided with the multitude of vials (1) is placed in a sealed enclosure (5);
- inside the enclosure (5) a vacuum is formed to unclip the stoppers (2) which are then held by suction in the complementary cavities (6a) of a drawer (6) mounted inside the enclosure (5) with a capability of movement;
- the enclosure and the drawer (6) with the stoppers (2) are retracted in order to give free access to the various vials (1);
- the various vials are filled with the product in question;
- the drawer (6) with the stoppers (2) is repositioned above the vials (1) and the said drawer (6) is pushed to clip the stoppers (2) into the said vials filled with the product.

2. A process for filling a multitude of vials (1) intended to receive a specified dose of a product with each vial closed by a stopper (2) and the multitude of vials (1) arranged in an orderly manner in a plate (3) set up in such a way that a hole (2a1) in a part (2a) of the stopper (2) communicates with the outside as long as the stopper (2) is not pushed home entirely into the vial (1), **characterised in that**:
- The plate (3) with the multitude of vials (1) is arranged in a sealed enclosure (5);
- air under pressure is fed into the enclosure (5) and the vials through the holes (2a1) in the stoppers (2) and a phenomenon of pressure/negative pressure is created to unclip the stoppers and direct them into the complementary cavities (6a) of a drawer (6) mounted inside the enclosure (5) with a capability of movement, said stoppers being held in said cavities by suction;
- the enclosure and the drawer (6) with the stoppers (2) are retracted to give free access to the various vials (1);
- the various vials are filled with the product in question;
- the drawer (6) with the stoppers (2) is repositioned above the vials (1) and the said drawer (6) is pushed is such a way as to clip the stoppers (2) into the said vials filled with the product.

3. A process according to any of the claims 1 and 2, **characterised in that**, after the filling of the vials, the enclosure (5) is lowered, a vacuum is formed and a neutral gas is injected, then a thrusting force is applied to the drawer in order to clip the stoppers in place.

4. A process according to any of claims 1 to 3, whereby:
- the plate (3) equipped with a multitude of vials (1) with the stoppers (2) is placed on a movable support (8);
- after the movement of the support (8), the plate (3) with the multitude of vials (1) with the stoppers (2) is positioned under the enclosure (5) receiving the drawer (6);
- the drawer (6) equipped with the multitude of vials (1) with the stoppers (2) is positioned on the plate (3);
- The stoppers (2) positioned in the complementary cavities (6a) of the drawer (6) where they are held by suction are unclipped;
- After the movement of the support (8), the plate (3) equipped with the multitude of vials (1) without the stoppers (2), is placed opposite a product filling station (9);
- At the same time as the filling operation, the enclosure (5) with the drawer equipped with the stoppers (2), is moved so that it is brought into relation, in a second step, with the plate equipped with the multitude of vials filled with the product;
- after the filling of the vials and another movement of the support (8), the plate (3), equipped with the multitude of vials (1) filled with the product, is placed under the drawer (6) equipped with the stoppers;
- the drawer (6) is lowered in order to apply pressure so that all the stoppers (2) are clipped into all the vials (1);
- the enclosure (5) and the drawer (6) are removed;
- the plate (3) equipped with the multitude of vials (1) filled with the product and closed in order to be sealed by stoppers (2).

5. A device for filling a multitude of vials (1) intended to receive a specified dose of a product with each vial (1) closed by a stopper (2), and with the multitude of vials (1) arranged in an orderly manner and (3), **characterised in that** it includes:
- at least one sealed enclosure (5) capable of receiving at least one plate (3) equipped with a multitude of vials (1) with stoppers (2);
- at least one drawer (6) with a multitude of cavities (6a) complementary to the shape of the stoppers (2), and which is capable of working together with the plate or plates (3) equipped with a multitude of vials (1) with the stoppers (2);
- means capable of feeding air under pressure into the enclosure and means for creating a vacuum in the enclosure to create a phenomenon of pressure-negative pressure to unclip the stoppers;
- means capable of ensuring the retention by suction of the stoppers (2) in the cavities (6a);
- means (9) of filling the vials.

6. A device according to claim 5, **characterised in that** the drawer (6) is combined with an actuator (7);

7. A device according to claim 5, **characterised in that** the cavities (6a) of the drawer (6) communicate by channels with a chamber provided by said drawer in order to form a vacuum and create a suction effect.

8. A device according to claim 5, **characterised in that** the means of filling the vials comprises of immersion tubes cooperating with each vial.

9. A device according to claim 5, **characterised in that** immersion tubes are engaged into the vials (1), as far as, approximately, the bottom of these vials, then are raised gradually as they are filled with the product.

10. A device according to claim 5, **characterised in that** the product is a liquid.

11. A device according to claim 5, **characterised in that** the product is a solid, of the powder, granulate or micro-granulate type.
